# DEMANDE DE BREVET EUROPEEN

(11) **EP 0 043 805 A2**
(43) Date de publication de la demande: **13.01.1982**
(21) Numéro de dépôt: 81830109.5
(22) Date de dépôt: 03.07.1981
(51) Int. Cl.: E06C 7/08, F16B 7/04

(54) **Echelle avec montants tubulaires dans chacun desquels est inséré un profilé bloquant plusieurs échelons**

(30) Priorité: 09.07.1980 IT 948280
(71) Demandeur: Fanfani, Franco, I-50124 Firenze (IT); Berutti, Marina, I-50030 Vaglia (IT); Aimi, Giancarlo, I-50136 Firenze (IT); Romani, Anna, I-50042 Carmignano (IT)
(72) Inventeur: Fanfani, Franco, I-50124 Firenze (IT); Berutti, Marina, I-50030 Vaglia (IT); Aimi, Giancarlo, I-50136 Firenze (IT); Romani, Anna, I-50042 Carmignano (IT)
(74) Mandataire: Martini, Lazzaro

(57) **Abrégé**

Les montants (1) sonttubulaires en verre-résine ou similaire et ils sont munis de trous (5) pour installer les échelons (3) seulement dans les parois internes et en vis à vis des montants; les extrémités des échelons qui pénètrent dans les montants y sont bloquées par un profilé (9) inséré le long le montant à travers un trou (7) des échelons (3).

## Description

L'invention concerne une échelle formée par deux montants et par plusieurs échelons bloqués aux montants.

On connait que ces échelles sont normalement réalisées en bois avec les échelons fixés aux montans avec mortaise et tenons ou en métal avec les échelons fixés avec des blocages externes à vis ou autre. En tout cas ces échelles sont coûteuses, lourdes et pas toujours stables parceque les moyens de liaison à vis se desserrent.

La présente invention a pour bout de rémedier à ces inconvenients. L'invention, telle qu'elle et caractérisée dans les revendications, resoud le probleme consistant à obtenir une échelle à composer d'aute sûreté, de poids réduit, de prix modéré.

Ce risultat a été obtenu conformement à l'invention en adoptant l'idée de réaliser les montants et les échelons tubulaires, avec des matériaux de préférence tels que verrerésine et de joindre tous les échelons aux montants avec une clef pénétrant dans chaque montant.

Une échelle selon l'invention est caractérisée par le fait que les montant sont munis de trous seulement dans les parois en vis à vis; que les extrémités des échelons qui pénètrent dans les montants sont munis d'un trou passant en direction des montants; qu'un seul élément de clef pénétrant dans chaque montant est refoulé dans les trous alignés des extrémités de plusieurs ou de tous le échelons penetrant dans ledit montant pour les bloquer.

Le forcement est obtenu entre l'extrémité de l'échelon qui appuie contre le paroi du montant qui est sans trous et l'élément de clef qui réagit sur la paroi du montant qui et pourvu de trous.

Les avantages obtenus grâce à l'invention consi stent essentiellement en ceci que l'échelle est forte, légère, de réalisation facile et economi- que, de forme variable.

L'invention sera exposée ci-après plus en détail à l'aide des dessins annexés représentant seulement un mode d'execution.

La figure 1 représente une vue en élévation d'un échelle selon l'invention; la figure 2 est une coupe selon II-II de la figure 1 agrandie; la Figure 3 est une coupe selon III-III de la figure 2; la figura 4 représent une vue en prospective partielle.

Réduite à sa structure essentielle et se refe- rant aux dessins annexés une échelle conformement à l'invention comprends: deux montants (1) et plusieurs échelons (3); les montants sont réalisés avec un profilé tubulaire en verre-résine avec section par ex,rectangulaire avec uneparois interne 1A et une paroi externe 1B. Les parois intennes 1A présentent plusieurs évidements (5) intercalés comme doivent l'être les échelons (3) et des mêmes dimensions des échelons (3). Les parois externes AB sont réalisées sans forures. Les échelons (3) sont réalisés en profilé tubulaire avec profit, métallique, autrement en bois ou verre-resine.

Chaque échelon (3) présente à chacun de ses extrémités un trou passant (7) qui se développe transversalment à une distancer prédéterminée de cette extrémité et orienté parallèlement au montant (1).

Lorsque l'on doit monter une échelle, on accouple les montants(1) avec plusieur échelons en intro_ duisant les extrémités de ceux-ci dans les trous (5) de façon à ce que presque tout le trou (7) soit à l'intérieur d'un montant (1) au delà du trou (5): lorsque le bout de chaque extrémité d'un échelon (3) appuie contre la paroi ₁B d'un montant, la surface interne est tournée vers le trou (5) correspondant. Puis on insère une clef de blocage en profilé (9) le long de chaque montant (1) et à travers les trous (7) de plusieurs échelons (3) ou même de tous les échelons (3) insérés dans le montant de façon à les bloquer en même temps. Le blocage se fait par forcement du profilé (9) entre le bord des trous (₇) le plus proche de l'extrémité de l'échelons et la surface interne de la paroi interne ₁A (la largeur des trous (7) étant plus grande que la dimension correspondante du profilé (9) dans le sens longitudinal aux échelons (3).

En fait le forcement se développe entre le.profilé de blocage (9) qui appuie sur la surface interne de la paroi interne 1A et le but de l'échelon (3) qui appuie sur la surface interne de la paroi externe ₁B, du montant (1). Les" déformations du montant (₁) dans les figures 2 et 3 des dessins sont accentuées afin de bien les mettre en evidence. L'elasticité limitée du montant (1) ainsi que les caractéristique élastiques de celui-ci permettent d'obtenir un blocage efficace dans tous les composants; ceci étant réalisé par simple introduction et forcement d'un profilé (9) dans chaque montant (1)et donc par une opération extrêmement simple et économique.

De plus le recours à tout autre moyen de blocage ainsi que le dessèrement successif possible même frauduleux de celui-ci sont exclus. Il n'est pas exclu, particulièrement dans le cas de montants relativement longs, que l'on puisse prévoir deux profiles de blocage (9) devant être inserés dans le même montant (₁) des côtés opposés l'un de l'autre, afin de bloquer avec les deux profilés toute la serie d'échelons sur le montant respectif.

## Revendications

1) Une échelle avec deux montants et plusieurs échelons caractérisée par le fait que: les montants (1) sont tubulaires, réalisés en materiau tel que le verra-résine, avec trous (5) pour les échelons (3) seulement dans la paroi interne ₁A; les extrémitées de ces échelons (3) qui pénétrant dons les montants (1) ont un trou (7) parallèlement au développement des montants; une profilé (9) inséré dans chaque montant (1) est refoulé dans les trous alignés de l'extrémité de plussieurs échelons (3) où de tous les échelons pénétaant dans le montant correspondant afin de les bloquer.

2) Un échelle selon 1) caractérisée par le fait que deux profilés (9) sont insérés des côtés apposés du même montant dont la somme des longueurs est environ égale à la longueur du montant.
